# EUROPÄISCHE PATENTSCHRIFT

(11) **EP 0 114 219 B1**
(45) Veröffentlichungstag und Bekanntmachung des Hinweises auf die Patenterteilung: **10.12.1986**
(21) Anmeldenummer: 83111204.0
(22) Anmeldetag: 10.11.1983
(51) Int. Cl.: F23G 7/10, F23B 1/30, F24B 5/02

(54) **Feuerungsanlage für Stroh oder ähnliches Material**
Furnace for straw or similar material
Installation de chauffe pour paille ou pour matière analogue

(30) Priorität: 22.12.1982 DE 3247484
(43) Veröffentlichungstag der Anmeldung: 01.08.1984
(73) Patentinhaber: GEBRÜDER WELGER GmbH & Co. KG, D-38304 Wolfenbüttel (DE)
(72) Erfinder: Simonis, Jürgen, D-3340 Wolfenbüttel (DE); Sacht, Hans-Otto, Dr.-Ing., D-3340 Wolfenbüttel (DE)

## Beschreibung

Die Erfindung bezieht sich auf eine Feuerungsanlage nach dem Oberbegriff des Patentanspruches 1.

Eine Feuerungsanlage für Stroh mit rohrförmiger Brennkammer ist aus der EP-A-38962 bekannt. Beim Gegenstand der am 13.1.83 veröffentlichten DE-A-3126419 sollen zwei Wirbelströmungen durch einzelne beabstandete Düsen erzeugt werden, die im Brennkammerboden beidseits der vertikalen Brennkammermittelachsebene angeordnet sind. Mit dieser Ausgestaltung werden zwar schon relativ gute Verbrennungsergebnisse erzielt, es hat sich jedoch gezeigt, dass der Strohstrang im Bereich jeder Einzeldüse intensiver verbrannt wird als im Raum zwischen den Düsen. Ferner ist die Herstellung der Brennkammer mit Einzeldüsen und Luftleitblechen für jede Einzeldüse relativ aufwendig und bedingt Schweissarbeiten, die an dem hochhitzebeständigen Material nur begrenzt durchführbar sind. Der vorliegenden Erfindung liegt die Aufgabe zugrunde, die Brennkammer so zu verbessern, dass mit geringem konstruktivem Aufwand eine gleichmässigere Verbrennung des Strohstranges erreicht und der Vorschubwiderstand des Glutbettes in der Brennkammer verringert wird.

Die Aufgabe wird erfindungsgemäss dadurch gelöst, dass die Drallbewegungen durch eine Prallplatte unter dem Glutbett erzeugt werden, welche im Brennkammerboden angeordnete und in Brennkammerlängsrichtung verlaufende Luftzuführöffnungen vollständig überlappt, so dass zwischen Prallplatte und Brennkammerboden ein Spaltraum zur seitlichen Ausströmung der Verbrennungsluft gebildet wird, wobei die seitliche Luftausströmung zusätzlich einen Fliessbetteffekt auf das Glutbett ausübt.

Durch diese erfindungsgemässe Ausbildung der Brennkammer wird beidseits der Prallplatte entlang deren gesamter Länge eine kontinuierliche Ausströmung der Verbrennungsluft erzielt und damit eine gleichmässige Luftdurchströmung und Verbrennung des Strohstranges gewährleistet. Die beidseits der Prallplatte austretenden Luftströmungen treffen im oberen Brennkammerbereich frontal gegeneinander, wodurch sie etwa um 90° nach unten abgelenkt und in zwei kräftige, entgegengesetzt symmetrische Rotationswirbel gezwungen werden. Dadurch wird die im oberen Brennkammerbereich besonders heisse Luft mit den vom Glutbett aufsteigenden Schwelgasen intensiv vermischt, wodurch die beiden wichtigen Voraussetzungen für eine gute Verbrennung der Schwelgase, nämlich gute Durchmischung der Schwelgase mit Verbrennungsluft bei gleichzeitig hoher Verbrennungstemperatur, auf konstruktiv einfache Weise verwirklicht werden können. Einen weiteren Vorteil bietet die seitliche Luftausströmung beidseits der Prallplatte dadurch, dass in dem Bereich, in dem das Glutbett seitlich über die Prallplatte hinausragt, die Luftschicht zwischen Glutbett und Brennkammerboden eine Art Fliessbett für das Glutbett bildet, wodurch der axiale Vorschubwiderstand des Glutbettes verringert wird. Die so verminderte Wandreibung des Glutbettes lässt das Glutbett durch die Brennkammer «fliessen», ohne dass ein Festsetzen, Aufbrechen und Übereinanderschieben des Glutbettes stattfindet, wodurch das Verstopfen der Brennkammer sicher verhindert wird.

In einer bevorzugten Ausgestaltung der Erfindung ist oberhalb des Prallplattenbereiches in der Brennkammerdecke des zuführrohrseitigen Brennkammerbereiches eine nach unten gerichtete, etwa in der vertikalen Brennkammermittelachsebene gelegene und sich in axialer Richtung der Brennkammer erstreckende Düsenreihe angeordnet. Einerseits dient diese Düsenreihe dazu, im Anfangsbereich der Brennkammer, in dem der Grossteil der Schwelgase freigesetzt wird, zusätzlich Verbrennungsluft zuzuführen, andererseits unterstützt das Einblasen der Verbrennungsluft etwa in der vertikalen Brennkammermittelachsebene ein frühzeitiges Einsetzen und eine vollständige Ausbildung der beiden Wirbelströmungen.

Eine günstige Ausgestaltung des Erfindungsgegenstandes wird ferner dadurch erreicht, dass im Brennkammerboden angeordnete und sich etwa über die gesamte Brennkammerlänge erstreckende Düsenreihen nur etwa bis zur Hälfte der Brennkammerlänge von der Prallplatte überlappt werden. Dadurch wird das Glutbett, welches im Prallplattenbereich von unten nur wenig mit Verbrennungsluft durchströmt wird, im Anschluss an den Prallplattenbereich intensiv von unten mit Luft beaufschlagt und das Brennmaterial ausgebrannt.

Die Erfindung schlägt ferner vor, dass die Breite der Prallplatte etwa einem Sechstel des Brennkammer-Innenmantelumfanges entspricht und dass die Prallplatte als eine leicht herausnehmbare, der Form des Brennkammerbodens angepasste Blechschale aus hitzebeständigem Stahl ausgebildet ist, welche durch Stützelemente auf Abstand zum Brennkammerboden gehalten wird und gegen Verschieben in Brennstoffschubrichtung gesichert ist. Die Prallplatte lässt sich zum Reinigen des Spaltraumes leicht entnehmen und ist ausserdem nach Verschleiss einfach ersetzbar. Am Brennrohr selbst sind zur Düsenbildung keine Schweissarbeiten notwendig, sondern nur einfache Bohr- oder Stanzarbeiten.

In vorteilhafter Weise besteht die Brennkammer aus einem zylindrischen Aussenmantel, der einen hohlkegelstumpfförmigen Innenmantel aus hochhitzebeständigem Stahl umschliesst, wobei zwischen Aussenmantel und Innenmantel ein von Verbrennungsluft durchströmbarer Ringraum gebildet wird, der am Brennkammereingang mit einem Druckluftgebläse in Verbindung steht und am Brennkammerausgang stirnseitig geschlossen ist, wobei der Innenmantel gegenüber einem Zuführrohr verschiebbar und herausnehmbar ausgebildet ist. Durch diese Ausgestaltung werden Wärmespannungen innerhalb der Brennkammer und damit auftretende Rissbildungen vermieden. Überdies wird die Herstellung der Brennkammer und die Wartung, z. B. Reinigen und Auswechseln des Brennrohres, sehr vereinfacht.

Um zu gewährleisten, dass die Wirbelströmungen über die gesamte Brennkammerlänge dicht über das Glutbett geführt werden, verkleinert sich der Brennkammerquerschnitt in Brennstoffschubrichtung.

Ein Beispiel des Erfindungsgegenstandes ist in der Zeichnung dargestellt und im folgenden beschrieben. Hierbei zeigen:
Fig. 1 eine vertikalen Mittelschnitt durch eine erfindungsgemässe Brennkammer einer Feuerungsanlage.
Fig. 2 einen Querschnitt in der Schnittebene A-B.
Fig. 3 einen Querschnitt in der Schnittebene C-D.

Von der beispielsweise in der DE-A-3126419 näher beschriebenen Feuerungsanlage, deren Heizungskessel 1 hier nur andeutungsweise dargestellt ist, wird im folgenden im wesentlichen nur die Ausbildung der Brennkammer 2 dargestellt und beschrieben.

Die Brennkammer 2 wird gebildet von einem zylindrischen Aussenmantel 3, in den ein Zuführrohr 4 hineinragt. Der Aussenmantel 3 hat etwa den doppelten Durchmesser des Zuführrohres 4 und liegt mit seiner Mittelachse gegenüber dem etwa horizontalen Zuführrohr 4 nach unten geneigt. Der Aussenmantel 3 wird von einer vertikalen Stirnplatte 5 getragen und ausserhalb des Zuführrohrumfanges von dieser Stirnplatte 5 in axialer Richtung abgeschlossen. Im unteren Bereich weist der Aussenmantel 3 eine Ausnehmung 6 auf, in die ein Druckluftgebläse 7 mündet.

Innerhalb des Aussenmantels 3 ist ein etwas kürzerer hohlkegelstumpfförmiger Innenmantel 8 angeordnet. In die grosse Öffnung 9 des Innenmantels 8 ragt in geringem Abstand oberhalb der Innenmantelunterseite, die einen Brennkammerboden 10 bildet, das Zuführrohr 4 hinein. Die kleine Öffnung des Innenmantels 8 schliesst etwa mit dem Aussenmantel 3 ab und bildet einen offenen Brennkammerausgang 13. Die Innenmantelunterseite verläuft mit Abstand parallel zum Aussenmantel 3, so dass zwischen Innenmantel 8 und Aussenmantel 3 auf dem ganzen Umfang ein von Luft durchströmbarer Ringraum 11 verbleibt.

Eine Stirnplatte 12 verschliesst ausserhalb des Zuführrohrumfanges die grosse Öffnung 9. Die Stirnplatte 12 trägt den Innenmantel 8 und besitzt einen etwas grösseren Innendurchmesser als das Zuführrohr 4, so dass der Innenmantel 8 mit der Stirnplatte 12 auf dem Zuführrohr 4 verschiebbar ist. Kurz vor dem Brennkammerausgang 13 umschliesst den Innenmantel 8 eine Ringscheibe 14. Die Ringscheibe 14 deckt einerseits den Ringraum 11 brennkammerausgangsseitig ab, und andererseits dient sie als Befestigung des Innenmantels 8 am Aussenmantel 3. Zur Befestigung ist die Ringscheibe 14 am Aussenumfang um 90° nach vorn gebördelt, und dieser Bördelrand 15 ist in den Aussenmantel 3 geschoben. Oben und unten durchsetzt den Aussenmantel 3 und den Bördelrand 15 jeweils ein Befestigungselement 16. Nach Entfernen der Befestigungselemente 16 lässt sich der Innenmantel 8 aus dem Aussenmantel 3 herauszeihen.

Die Verbrennungsluft wird vom Druckluftgebläse 7 in den Ringraum 11 geblasen und tritt aus dem Ringraum in den Innenmantel 8 durch vier Düsensätze ein: a) Im Brennkammerboden 10 ist beidseits im Abstand zur vertikalen Brennkammermittelachsebene eine sich etwa über die gesamte Brennkammerlänge erstreckende Düsenreihe 17 angeordnet, die aus Einzelbohrungen gebildet wird. Zuführrohrseitig werden diese Düsenreihen 17 über etwa % der Brennkammerlänge von einer Prallplatte 18 vollständig überlappt. Die Prallplatte 18 besteht aus einer der Form des Brennkammerbodens 10 angepassten Blechschale aus hochhitzebeständigem Stahl, besitzt eine Breite, die etwa einem Sechstel des Innenmantelumfanges entspricht und weist seitliche Verschränkungen 19 als Stützelemente auf, die die Blechschale auf einen Abstand von etwa 2mm zum Brennkammerboden 10 halten, so dass zwischen Prallplatte 18 und Brennkammerboden 10 ein Spaltraum 20 gebildet wird. Die Prallplatte 18 lenkt die durch die Düsenreihen 17 in den Spaltraum 20 einströmenden Luftstrahlen etwa um 90° zur seitlichen Ausströmung um, so dass sich auf jeder Brennkammerseite eine Luftströmung 21, 22 entlang des Innenmantelumfanges bildet. Die Luftströmungen 21, 22 treffen im oberen Brennkammerbereich frontal gegeneinander, wodurch diese etwa um 90° nach unten abgelenkt und in zwei kräftige, entgegengesetzt symmetrische Drallbewegungen 23, 24 gezwungen werden, die als axiale Rotationswirbel zum Brennkammerausgang 13 strömen. Um eine Verschiebung der Prallplatte 18 gegenüber dem Brennkammerboden 10 zu vermeiden, greift ein an der Prallplatte 18 befestigter, nach unten gerichteter Zapfen 25 in eine Bohrung 26 im Brennkammerboden 10 ein. b) Im zuführrohrseitigen Brennkammerbereich ist oberhalb der Prallplatte 18 in der vom Innenmantel 8 gebildeten Brennkammerdecke eine in der vertikalen Brennkammermittelachsebene gelegene und in axialer Richtung der Brennkammer 2 verlaufende Düsenreihe 27 angeordnet, deren Luftstrahlen 28 nach unten gerichtet sind und deren Länge etwa der halben Prallplattenlänge entspricht. c) In Brennstoffschubrichtung 29 gesehen hinter der Prallplatte 18 sind die Düsenreihen 17 bis zum Brennkammerausgang 13 hin unbedeckt, so dass die Luft in radialer Richtung 30 nach oben geblasen wird. d) In der Brennkammerdecke sind kurz vor dem Brennkammerausgang 13 über das obere Drittel des Innenmantelumfanges verteilt Düsen 31 in Form von Bohrungen vorgesehen, deren Strömung 32 radial nach unten gerichtet ist.

Bei der Inbetriebnahme wird ein Brennstoffstrang 33 aus komprimiertem Kurzstroh in Brennstoffschubrichtung 29 durch das Zuführrohr 4 in die Brennkammer 2 geschoben und das Druckluftgebläse 7 eingeschaltet. Nach einer Initialzündung brennt der Brennstoffstrang 33 stirnseitig ab, wobei während des Vorschiebens des Brennstoffstranges 33 über der Prallplatte 18 und über dem Brennkammerboden 10 ein Glutbett 34 aus Strohkohle ausbildet, das zum Brennkammerausgang 13 hin flacher wird. Durch die konische Form des Innenmantels 8 weist die Düsenreihe 27 eine auf die Brennstoffstrangstirnseite gerichtete Komponente zur Verbrennungsluftzufuhr auf. Während der Verbrennung steigen die freigesetzten, flüchtigen Schwelgase nach oben zur Brennkammerdekke und werden von den Luftdrallbewegungen 23, 24 erfasst, intensiv mit Luft durchmischt und strömen als brennende Luft-Schwelgas-Drallbewegungen 23, 24 zum Brennkammerausgang 13, wobei sie infolge der Verjüngung der Brennkammer 2 nahe am Glutbett 34 gehalten werden. Die Düsenreihe 27 unterstützt durch die vertikal nach unten gerichteten Luftstrahlen 28 die Bildung der beiden entgegengesetzt symmetrischen Drallbewegungen 23, 24. Die seitlich aus dem Spaltraum 20 ausströmende Luft erzeugt zwischen Glutbett 34 und Brennkammerboden 10 eine Luftschicht, die den Vorschubwiderstand des Glutbettes 34 verringert. Nachdem das Glutbett 34 über die Prallplatte 18 hinausgeschoben ist, wird es durch die radial nach oben gerichteten Luftstrahlen 30 der Düsenreihen 17 von unten durchströmt, so dass auch Restbrennstoffteile noch verbrannt werden. Die im oberen Drittel des Innenmantelumfanges verteilten Düsen 31, dienen der Restgasverbrennung. Das Glutbett 34 fällt nach Erreichen des Brennkammerausgangs 13 nach unten in den Ascheraum am Boden der Feuerungsanlage.

## Patentansprüche

1. Feuerungsanlage für Stroh oder ähnliches Material mit einer liegenden, in einen Heizungskessel (1) hineinragenden, rohrförmigen Brennkammer (2), in welche der Brennstoff von aussen in axialer Richtung eingeschoben und welcher die Verbrennungsluft aus einem die Brennkammer (2) umhüllenden Ringraum (11) umfangsseitig zugeführt wird, wobei die Form der Brennkammer (2) und die Anordnung der Verbrennungsluftzufuhr so aufeinander abgestimmt sind, dass sie die Verbrennungsluft und die vergasten Brennstoffanteile in zwei kräftige Drallbewegungen (23, 24) zwingen und als Wirbelströmungen in axialer Richtung dicht über ein auf dem Brennkammerboden (10) liegendes Glutbett (34) leiten, dadurch gekennzeichnet, dass die Drallbewegungen (23, 24) durch eine Prallplatte (18) unter dem Glutbett (34) erzeugt werden, welche im Brennkammerboden (10) angeordnete und in Brennkammerlängsrichtung verlaufende Luftzuführöffnungen (17) vollständig überlappt, so dass zwischen Prallplatte (18) und Brennkammerboden (10) ein Spaltraum (20) zur seitlichen Ausströmung der Verbrennungsluft gebildet wird, wobei die seitliche Luftausströmung (21, 22) zusätzlich einen Fliessbetteffekt auf das Glutbett (34) ausübt.

2. Feuerungsanlage nach Anspruch 1, dadurch gekennzeichnet, dass oberhalb des Prallplattenbereiches in der Brennkammerdecke des zuführrohrseitigen Brennkammerbereiches eine nach unten gerichtete, etwa in der vertikalen Brennkammermittelachsebene gelegene und sich in axialer Richtung der Brennkammer (2) erstreckende Düsenreihe (27) angeordnet ist.

3. Feuerunganlage nach Anspruch 1 oder 2, dadurch gekennzeichnet, dass im Brennkammerboden (10) angeordnete und sich etwa über die gesamte Brennkammerlänge erstreckende Düsenreihen (17) nur etwa bis zur Hälfte der Brennkammerlänge von der Prallplatte (18) überlappt werden.

4. Feuerungsanlage nach einem der Ansprüche 1 bis 3, dadurch gekennzeichnet, dass die Breite der Prallplatte (18) etwa einem Sechstel des Brennkammer-Innenmantelumfanges entspricht, und dass die Prallplatte (18) als eine leicht herausnehmbare, der Form des Brennkammerbodens (10) angepasste Blechschale aus hitzebeständigem Stahl ausgebildet ist, welche durch Stützelemente (19) auf Abstand zum Brennkammerboden (10) gehalten wird und gegen Verschieben in Brennstoffschubrichtung (29) gesichert ist.

5. Feuerungsanlage nach einem der Ansprüche 1 bis 4, dadurch gekennzeichnet, dass die Brennkammer (2) aus einem zylindrischen Aussenmantel (3) besteht, der einen hohlkegelstumpfförmigen Innenmantel (8) aus hochhitzebeständigem Stahl umschliesst, wobei zwischen Aussenmantel (3) und Innenmantel (8) ein von Verbrennungsluft durchströmbarer Ringraum (11) gebildet wird, der am Brennkammereingang mit einem Druckluftgebläse (7) in Verbindung steht und am Brennkammerausgang (13) stirnseitig geschlossen ist, wobei der Innenmantel (8) gegenüber einem Zuführrohr (4) verschiebbar und herausnehmbar ausgebildet ist.

6. Feuerungsanlage nach einem der Ansprüche 1 bis 5, dadurch gekennzeichnet, dass sich der Brennkammerquerschnitt in Brennstoffschubrichtung (29) verkleinert.

## Claims

1. Furnace for straw or similar material, with a horizontal, tubular combustion chamber (2) projecting into a heating boiler (1), into which chamber the fuel is inserted from the outside in the axial direction and to which the combustion air is supplied from an annular space (11) on the circumferential side encasing the combustion chamber (2), the shape of the combustion chamber (2) and the arrangement of the supply of combustion air being so co-ordinated with each other that they force the combustion air and the gasified fuel components into two powerful twisting movements (23, 24) and direct them as eddy currents in the axial direction closely over an incandescent bed (34) lying on the floor (10) of the combustion chamber, characterised in that the twisting movements (23, 24) are produced by a baffle plate (18) underneath the incandescent bed (34), which plate completely overlaps air supply openings (17) which are arranged in the combustion chamber floor (10) and run in the longitudinal direction of the combustion chamber, so that between the baffle plate (18) and the combustion chamber floor (10) a clearance space (20) is formed for the combustion air to flow out laterally, the lateral air outflow (21, 22) additionally exerting a fluidized bed effect on the incandescent bed (34).

2. Furnace according to Claim 1, characterised in that above the region of the baffle plate in the combustion chamber roof of the region of the combustion chamber on the supply pipe side, a downwardly directed row of nozzles (27) is arranged, situated approximately in the vertical mid-axis plane of the combustion chamber and extending in the axial direction of the combustion chamber (2).

3. Furnace according to Claim 1 or 2, characterised in that rows of nozzles (17) which are arranged in the combustion chamber floor (10) and extend approximately over the entire length of the combustion chamber, are only overlapped by the baffle plate (18) approximately up to a half of the length of the combustion chamber.

4. Furnace according to one of Claims 1 to 3, characterised in that the width of the baffle plate (18) corresponds to approximately on sixth of the inner casing circumference of the combustion chamber and that the baffle plate (18) is constructed as an easily removable sheet metal dish of heat-resistance steel which is adapted to the shape of the combustion chamber floor (10) and which, by supporting elements (19), is held at a distance from the combustion chamber floor (10) and secured against displacement in the direction of feed of the fuel (29).

5. Furnace according to one of Claims 1 to 4, characterised in that the combustion chamber (2) consists of a cylindrical outer casing (3), which surrounds a hollow frustum-shaped inner casing (8) of highly heat-resistant steel, whereby between the outer casing (3) and the inner casing (8) an annular space (11) is formed through which combustion air can flow, and which communicates with a compressed air blower (7) at the combustion chamber inlet, and is closed at the combustion chamber outlet (13) at the front side, the inner casing (8) being constructed so as to be slidable with respect to a supply pipe (4) and removable.

6. Furnace according to one of Claims 1 to 5, characterised in that the cross-section of the combustion chamber reduces in the direction of feed of the fuel (29).

## Revendications

1. Installation de chauffe pour paille ou pour matière analogue, comportant une chambre de combustion (2), tubulaire et horizontale, pénétrant dans une chaudière (1), dans laquelle le matériau combustible est poussé de l'extérieur en direction axiale et à laquelle l'air de combustion est amené à partir d'un espace annulaire (11) entourant totalement ladite chambre de combustion (2), la configuration de la chambre de combustion (2) et la disposition d'arrivée de l'air de combustion étant combinées de manière à obliger l'air et les gaz de combustion à former deux puissants mouvements tourbillonnaires (23, 24) et à les conduire axialement sous forme de tourbillons très près du lit incandescent (34) reposant sur la sole (10) de la chambre de combustion, caractérisée en ce que les mouvements tourbillonnaires (23, 24) sont obtenus à l'aide d'une plaque-écran (18) située sous le lit incandescent (34) et recouvrant totalement des ouvertures d'arrivée d'air (17) disposées le long de la sole (10) de la chambre de combustion, de telle sorte qu'il subsiste un interstice (20) entre cette plaque-écran (18) et la sole (10) pour permettre un échappement latéral (21, 22) de l'air de combustion, qui exerce un effet additionnel favorable à l'écoulement du lit incandescent.

2. Installation de chauffe selon la revendication 1, caractérisée en ce qu'une rangée de buses (27) dirigées vers le bas et situées sensiblement dans le plan vertical axial médian de la chambre de combustion (2), est disposée au-dessus de la zone de la plaque-écran, dans la voûte de la chambre de combustion, du côté du conduit d'alimentation.

3. Installation de chauffe selon l'une des revendications 1 ou 2, caractérisée en ce que les rangées de buses (17) disposées sur la sole (10) de la chambre de combustion, et sensiblement sur toute sa longueur, ne sont pas recouvertes par la plaque-écran (18) jusqu'à la moitié environ de la longueur de la chambre de combustion.

4. Installation de chauffe selon l'une quelconque des revendications 1 à 3, caractérisée en ce que la largeur de la plaque-écran (18) correspond à environ un sixième du périmètre de l'enveloppe intérieure de la chambre de combustion, et en ce que la plaque-écran (18) est constituée d'une coquille de tôle d'acier hautement réfractaire, facile à extraire, de forme adaptée à celle de la sole (10) de la chambre de combustion, maintenue écartée de la sole (10) à l'aide de supports (19), et bloquée en direction de l'avancement (29) du matériau combustible.

5. Installations de chauffe selon l'une quelconque des revendications 1 à 4, caractérisée en ce que la chambre de combustion (2) est constituée d'une enveloppe extérieure cylindrique (3) entourant une enveloppe intérieure (8) en forme de tronc de cône creux, en acier hautement réfractaire, de telle sorte qu'on crée entre les enveloppes extérieure (8) et intérieure (3) un espace annulaire (11), dans lequel peut circuler l'air de combustion, et qui est branché, du côté de l'entrée de la chambre de combustion, sur une soufflerie à air comprimé (7) et fermé frontalement du côté de la sortie (13) de la chambre de combustion, ladite enveloppe intérieure (8) étant de plus construite de manière à pouvoir coulisser et être extraite par rapport à un conduit d'alimentation (4).

6. Installation de chauffe selon l'une quelconque des revendications 1 à 5, caractérisée en ce que la section de la chambre de combustion va en diminuant dans la direction (29) de l'avance du matériau combustible.
